# EUROPÄISCHE PATENTSCHRIFT

(11) **EP 1 708 830 B1**
(45) Veröffentlichungstag und Bekanntmachung des Hinweises auf die Patenterteilung: **11.04.2007**
(21) Anmeldenummer: 05817770.0
(22) Anmeldetag: 02.12.2005
(51) Int. Cl.: B21B 1/46

(54) **CSP-STRANGGIESSANLAGE MIT ROLLENHERDOFEN UND SCHWENKFÄHREN**
CSP CONTINUOUS CASTING SYSTEM WITH A ROLLER HEARTH FURNACE AND PIVOTING CONVEYORS
INSTALLATION DE COULEE CONTINUE CSP POURVUE D'UN FOUR A ROULEAUX ET DE TRANSPORTEURS PIVOTANTS

(30) Priorität: 03.12.2004 DE 102004058550
(43) Veröffentlichungstag der Anmeldung: 11.10.2006
(73) Patentinhaber: SMS Demag Aktiengesellschaft, 40237 Düsseldorf (DE)
(72) Erfinder: SCHWELLENBACH, Joachim, 40215 Düsseldorf (DE); NEIFER, Heribert, 46539 Dinslaken (DE); ROSENTHAL, Dieter, 57572 Niederfischbach (DE)
(74) Vertreter: Klüppel, Walter
(86) Internationale Anmeldenummer: PCT/EP2005/012900
(87) Internationale Veröffentlichungsnummer: WO 2006/058771

(56) Entgegenhaltungen:
- EP-A- 0 593 002
- EP-A- 0 595 282
- EP-A- 1 363 750
- DE-A1- 10 304 318

## Beschreibung

Die Erfindung betrifft eine Stranggießanlage umfassend mindestens einen Stranggießteil, ggfs. mindestens eine Reduziereinheit, mindestens eine Trenneinrichtung sowie eine oder mehrere Einrichtungen zum Temperieren des Bandes sowie eine nachgeordnete Walzstraße (siehe z.B. EP-A 0 593 002).

Die sogenannten CSP-Anlagen (Compact Strip Production) ermöglichen eine kontinuierliche und wesentlich kürzere Fertigung von gewalztem Warmband. Dabei wird flüssiger Stahl aus einer Gießpfanne in ein Verteilergefäß und von diesem Verteilergefäß mittels eines Tauchrohres in eine Kokille gegossen. Die Kokille hat die Form eines Trichters, der sich erst im letzten Drittel seiner Höhe auf die beiden parallelen Breitseiten reduziert. Die Kokillenform entspricht dem typischen Schrumpfverlauf von erkaltetem Stahl. Der Vorteil des Trichters ist unter anderem darin zu sehen, dass der Stahl spannungsärmer und störungsfreier erstarrt. Die auf diese Weise fast ideal erstarrten Dünnbrammen mit einer Dicke von etwa 50 mm zerteilt anschließend eine Schere, bevor sie Durchlauföfen auf gleichmäßige Walztemperatur von 1150 Grad aufheißen. Anschließend erfolgt das Walzen auf der Fertigstraße, die für Breiten von 900 bis 1600 mm und Dicken von 0,8 bis 6,53 mm ausgelegt ist. Für die Herstellung hauchdünner Bleche sorgen sechs oder sieben hochleistungsfähige Walzgerüste, abschließend wandert das Band über eine lange Kühlstrecke zu den Haspeln, welche das Band zu Coils aufwickeln. Mit den CSP-Anlagen wird hochwertiges Warmband mit günstigen Profileigenschaften, besten Oberflächengüten und engen Maßtolleranzen erzeugt.

Aus dem Dokument EP 1 363 750 B1 ist ein Verfahren zum Betreiben einer Gießwalzanlage bekannt, die wenigstens eine Brammen-Produktionslinie und wenigstens eine Walzstraße sowie mindestens eine Brammen-Zuführeinrichtung umfasst, die fertigungstechnisch von der Brammen-Produktionslinie unabhängig ist. Während einer Produktionspause der Brammenproduktionslinie übernimmt die Brammen-Zuführeinrichtung die Brammenzufuhr zur Walzstraße gemäß logistischer und/oder produktionstechnischer Vorgaben bis zum maximal realisierbaren Umfang. Die erwähnte weitere Brammen-Produktionslinie ist als Dickbrammen-Produktionslinie ausgebildet wobei die Brammenzuführeinrichtung der Gießwalzanlage ihre Brammen von einem Brammenlager erhält, in dem vorgefertigte Brammen fertigungstechnisch gepuffert werden. Diese werden in einer eigenen Vorstraße auf coilfähige Dicke reduziert. Die Coils werden hinter der Gießanlage unmittelbar der Walzstraße zugeführt.

Aufgabe der vorliegenden Erfindung ist die Produktionserhöhung und Erweiterung der zu fahrenden Güten bei einer CSP-Anlage, d.h. einer Dünnbrammenanlage.

Gelöst wird die Aufgabe bei einer Stranggießanlage mit den Merkmalen des Oberbegriffs des Anspruchs 1 dadurch, dass zur Stranggießanlage mindestens eine parallel verlaufende Walzlinie angeordnet ist mit Mitteln zum Einschleusen verschiedener Brammenformate in die Linie der Stranggießanlage. Durch das Einschleusen verschiedener Brammenformate aus einer parallelen Walzlinie gelingt eine solche Produktionserhöhung, dass eine maximale Ausnutzung der nachgeschalteten Walzlinie erzielt wird und ein uneingeschränkter Einsatz von Stahlgütem ermöglicht wird.

In Fortbildung der Erfindung ist vorgesehen, dass zum Einschleusen der Brammen in die Stranggießlinie Schwenk- oder Parallelfähren vorgesehen sind. Hierdurch wird es unter anderem möglich, die zum Einsatz aus der parallelen Walzlinie kommenden Brammen zu inspizieren und bei Bedarf einer notwendigen Nachbehandlung zu unterziehen.

In Ausgestaltung der erfindungsgemäßen Stranggießanlage ist vorgesehen, dass die Schwenk- oder Parallelfähren zumindest teilweise als Herdöfen, insbesondere als Rollenherdöfen ausgebildet sind. Hierdurch wird eine optimale Wärmeführung und ein optimaler Temperaturausgleich für die einschleusten Brammen ermöglicht.

Eine weitere Ausgestaltung der Stranggießanlage sieht vor, dass die Schwenkfähren eine zur Transportrichtung der Stranggießanlage gegenläufige Transportrichtung aufweisen, wodurch die gesamte Stranggießanlage äußert kompakt gebaut werden kann.

In idealer Ausbildung der Stranggießanlage ist vorgesehen, dass die parallele Walzlinie einen Herdofen und eine Vorstraße mit Horizontal- und Vertikal-Stauchgerüsten bzw. ein Blechwalzgerüst zur Reduzierung der eingeschleusten Bramme auf die für CSP-Anlagen notwendige Eingangsdicke beispielsweise zwischen 40 und 70 mm aufweist. Mit den erfindungsgemäßen Maßnahmen wird vorteilhafterweise erreicht, dass im Anschluss an die Stranggießanlage eine oder mehrere Tandemgerüststraßen als Fertigstraßen nachgeschaltet werden können, so dass insgesamt eine CSP-Anlage mit deutlicher Produktionserhöhung und mit Erweiterung für alle zu fahrenden Güten entsteht.

Die Erfindung wird anhand eines schematischen Ausführungsbeispieles näher erläutert.

Es zeigt:
- Figur 1:: eine CSP-Anlage mit zweisträngiger Stranggießanlage mit einer parallelen Walzlinie zum Einschleusen von Brammen in die Stranggießanlage mittels Schwenkfähren und eine nachgeschaltete Fertigstraße.

In der Stranggießanlage 1 wird der flüssige Stahl von einem Pfannenofen 2 in einen nicht näher dargestellten Zwischenbehälter gegossen und wird von diesem mittels eines Tauchgießrohres, welches ebenfalls nicht näher dargestellt ist, in eine Trichterkokille gegossen. Aus der Trichterkokille wird der erstarrte Stahl mittels eines Führungsgerüstes auf einen horizontalen Rollgang umgelenkt und wird dort von einer Trenneinrichtung auf Dünnbrammenlänge getrennt. Die Dünnenbrammen gelangen in einen Rollenherdofen 3, um sie dort auf gleichmäßige Walztemperatur von etwa 1150 Grad aufzuheizen, in der Temperatur auszugleichen und gegebenenfalls zu puffern. Die abgetrennten Dünnbrammen mit einer Dicke von etwa 50 mm werden der nachgeschalteten Fertigstraße 4 zugeführt, in der die Dünnbramme in mehreren Gerüsten 5 auf 0,8 bis 6,35 mm reduziert wird. Das gewalzte Band wird anschließend einer Kühlstrecke 6 mit Laminarkühlung zugeführt und anschließend mit den Haspeln 7 zu sogenannten Coils aufgewickelt.

Um die Produktion der beschriebenen CSP-Anlage zu erhöhen und die Erweiterung der zu fahrenden Güten zu ermöglichen wird neben der Stranggießanlage 1 eine parallele Walzlinie 8 angeordnet, beispielsweise mit einem Ofen für herkömmliche dicke Brammen oder auch mitteldicke Brammen sowie mit einer zweigerüstigen Vorstraße 9 bzw. einem Blechwalzgerüst, mit denen die in die Stranggießanlage 1 einzuschleusenden Brammen auf CSP-Anlagen Dicken von ca. 50 mm reduziert werden. Diese Brammen werden über Schwenk- oder Parallelfähren 10 bzw. 10' von Außen in die CSP-Linie eingeschleust und werden in den dort angeordneten Rollenherdöfen 3 auf die erforderliche Walztemperatur aufgeheizt und in der Temperatur so ausgeglichen, dass sie anschließend der nachgeschalteten Fertigstraße 4 zugeführt werden können und in dieser in beschriebener Weise ausgewalzt, gekühlt und zu Coils aufgewickelt werden können.

## Patentansprüche

1. Stranggießanlage (1) umfassend mindestens einen Stranggießteil, ggfs. mindestens eine Reduziereinheit, mindestens eine Trenneinrichtung sowie eine oder mehrere Einrichtungen (3) zum Temperieren des Bandes, sowie eine nachgeordnete Walzstraße (4),
**dadurch gekennzeichnet,**
**dass** zur Stranggießanlage mindestens eine parallel verlaufende Walzlinie angeordnet ist mit Mitteln (10, 10') zum Einschleusen verschiedener Brammenformate in die Linie der Stranggießanlage (1).

2. Stranggießanlage nach Anspruch 1,
**dadurch gekennzeichnet,**
**dass** zum Einschleusen der Brammen in die Linie der Stranggießanlage Schwenk- oder Parallelfähren (10, 10') vorgesehen sind.

3. Stranggießanlage nach Anspruch 1 oder 2,
**dadurch gekennzeichnet,**
**dass** die Schwenk- oder Parallelfähren (10, 10') zumindest teilweise als Herdöfen, insbesondere als Rollenherdöfen (3) ausgebildet sind.

4. Stranggießanlage nach Anspruch 1, 2 oder 3,
**dadurch gekennzeichnet,**
**dass** die Schwenkfähren (10, 10') eine zur Transportrichtung der Stranggießanlage gegenläufige Transportrichtung aufweisen.

5. Stranggießanlage nach einem der Ansprüche 1 bis 4,
**dadurch gekennzeichnet,**
**dass** die parallele Walzlinie (8) einen Herdofen und eine Vorstraße.(9) mit Horizontal- und Vertikal-Stauchgerüsten bzw. ein Blechwalzgerüst zur Reduzierung der Dicke der einschleusten Brammen auf die für eine CSP-Anlage notwendige Eingangsdicke beispielsweise zwischen 40 und 70 mm aufweist.

6. Stranggießanlage nach einem der Ansprüche 1 bis 5,
**dadurch gekennzeichnet,**
**dass** der Stranggießanlage (1) gemäß der Ansprüche 1 bis 5 eine Tandemgerüststraße (5) als Fertigstraße (4) mit Kühlstrecke (6), Haspel/n (7) und ggfs. weiterer Anlagenteile wie Scheren oder dergleichen nachgeschaltet ist.

## Claims

1. A continuous casting system (1) comprising at least one continuous casting part, optionally at least one reducing unit, at least one separating device as well as one or more devices (3) for tempering the strip, as well as a downstream rolling mill (4), **characterised in that** at least one rolling line is arranged parallel to the continuous casting system with means (10, 10') for locking in various slab formats in the line of the continuous casting system (1).

2. The continuous casting system according to claim 1, **characterised in that** pivoting or parallel conveyors (10, 10') are provided for locking the slabs in the line of the continuous casting system.

3. The continuous casting system according to claim 1 or 2, **characterised in that** the pivoting or parallel conveyors (10, 10') are embodied at least in part as hearth type furnaces, in particular as roller hearth furnaces (3).

4. The continuous casting system according to claim 1, 2 or 3 **characterised in that** the pivoting conveyors (10, 10') have a conveying direction opposite to the conveying direction of the continuous casting system.

5. The continuous casting system according to any one of claims 1 to 4, **characterised in that** the parallel rolling line (8) comprises a hearth-type furnace and a blooming train (9) with horizontal and vertical upsetting stands or a sheet rolling stand for reducing the thickness of the locked-in slabs to the input thickness required for a CSP system, for example, between 40 and 70 mm.

6. The continuous casting system according to any one of claims 1 to 5, **characterised in that** located downstream of the continuous casting system (1) according to claims 1 to 5 is a tandem mill train (5) comprising a finishing train (4) with cooling section (6), reel(s) (7) and optionally other system parts such as shears or the like.

## Revendications

1. Installation de coulée continue (1), comprenant au moins une partie de coulée continue, le cas échéant au moins une unité de réduction, au moins un dispositif de coupe, et un ou plusieurs dispositifs (3) pour tempérer la bande, ainsi qu'un train de laminage (4) situé à la suite,
**caractérisée en ce qu'**il est prévu au moins une ligne de laminage s'étendant parallèlement à l'installation de coulée continue, avec des moyens (10, 10') pour injecter différents formats de brame dans la ligne de l'installation de coulée continue (1).

2. Installation de coulée continue selon la revendication 1,
**caractérisée en ce qu'**il est prévu des transporteurs pivotants ou parallèles (10, 10') pour injecter les brames dans la ligne de l'installation de coulée continue.

3. Installation de coulée continue selon la revendication 1 ou 2,
**caractérisée en ce que** les transporteurs pivotants ou parallèles (10, 10') sont réalisés au moins partiellement sous forme de fours, en particulier sous forme de fours à rouleaux (3).

4. Installation de coulée continue selon la revendication 1, 2 ou 3,
**caractérisée en ce que** les transporteurs pivotants (10, 10') présentent une direction de transport opposée à la direction de transport de l'installation de coulée continue.

5. Installation de coulée continue selon l'une des revendications 1 à 4,
**caractérisée en ce que** la ligne de laminage parallèle (8) comprend un four et un train préliminaire (9) avec des cages de refoulement horizontales et verticales, ou respectivement une cage de laminage de tôle pour la réduction de l'épaisseur des brames injectées à une épaisseur d'entrée nécessaire pour une installation CSP (Compact Strip Production), par exemple entre 40 et 70 mm.

6. Installation de coulée continue selon l'une des revendications 1 à 5,
**caractérisée en ce qu'**il est prévu, à la suite de l'installation de coulée continue (1) selon les revendications 1 à 5, un train à cages tandem (5) à titre de train de finition (4) avec ligne de refroidissement (6), enrouleur(s) (7), et le cas échéant d'autres parties d'installation, comme des cisailles ou similaires.
